# EUROPÄISCHE PATENTSCHRIFT

(11) **EP 1 439 510 B1**
(45) Veröffentlichungstag und Bekanntmachung des Hinweises auf die Patenterteilung: **21.03.2007**
(21) Anmeldenummer: 03025429.6
(22) Anmeldetag: 05.11.2003
(51) Int. Cl.: G08B 25/08

(54) **Gefahrenmeldesystem**
Danger signalling system
Système de signalisation d'alarme

(30) Priorität: 17.01.2003 DE 10301671
(43) Veröffentlichungstag der Anmeldung: 21.07.2004
(73) Patentinhaber: Siemens Gebäudesicherheit GmbH & Co. OHG, 80807 München (DE)
(72) Erfinder: Bornewasser, Dietrich, 81539 München (DE)
(74) Vertreter: Berg, Peter

(56) Entgegenhaltungen:
- WO-A-01/37438
- WO-A-02/17264
- WO-A-89/04574
- US-A- 3 390 234
- US-A- 5 278 888

## Beschreibung

Die Erfindung betrifft ein Gefahrenmeldesystem mit
- mindestens einem ein Alarmsignal auslösenden Melder,
- einem Niederspannungs-Kommunikationsnetz zur Übertragung des Alarmsignals an eine Empfangsstation und
- einer Übertragungseinrichtung zur Übergabe des Alarmsignals von dem mindestens einen Melder in das Kommunikationsnetz.

Eine bevorzugte Anwendung der Erfindung liegt auf dem Gebiet der Alarmübertragung bei Brandmeldeanlagen. Bei derartigen Anlagen werden zur automatischen Alarmierung der Feuerwehr Übertragungseinrichtungen eingesetzt, mit denen das Alarmsignal einer Brandmeldezentrale oder eines Druckknopffeuermelders über ein Übertragungsnetz, beispielsweise ISDN, zu einer Feuerwehrzentrale übertragen und dort von einer Empfangseinrichtung ausgewertet wird. Dabei muß die Übertragungseinrichtung, die sich im Bereich des zu schützenden Objektes befindet, auch dann noch einsatzfähig bleiben, wenn die Brandmeldeanlage selbst durch einen Brand in Mitleidenschaft gezogen wurde und daher keinen Alarm mehr an das Übertragungsgerät geben kann. In diesem Fall muß es beispielsweise möglich sein, über einen Druckknopfmelder noch einen Alarm über die Übertragungseinrichtung zur Feuerwehrzentrale zu geben. Aus diesem Grund wird vermieden, die Energieversorgung der Übertragungseinrichtung mit der Brandmeldeanlage zu verknüpfen; es wird deshalb üblicherweise eine eigene Stromversorgungseinrichtung in dem Übertragungsgerät vorgesehen.

So ist beispielsweise in der US 3 883 695 ein Alarmübertragungssystem beschrieben, bei dem das Alarmsignal über Telefonleitungen übertragen wird und bei dem eine eigene Stromversorgung aus dem Wechselstromnetz vorgesehen ist. Zur Notstromversorgung ist außerdem eine Batterie zusätzlich angeschaltet.

In der Gebrauchsmusterschrift DE 20113878U1 ist ebenfalls ein System zur Erfassung einer Betriebsstörung beschrieben, bei dem eine Sensoreinrichtung zur Weiterleitung eines Signals für eine Betriebsstörung mit einer Fernmeldeeinrichtung gekoppelt ist. Auch in diesem Fall weist die Sensoreinrichtung eine von dem Gebäudeenergieversorgungssystem unabhängige Energieversorgungseinrichtung in Form einer aufladbaren Batterie auf.

Derartige unabhängige Stromversorgungen erfüllen damit zwar die obengenannte Forderung, daß die Übertragungseinrichtung auch bei einem Netzausfall in einem brennenden Objekt noch betriebsbereit ist - soweit das Kommunikationsnetz selbst noch nicht zerstört ist - , doch ist damit ein nicht unbeträchtlicher zusätzlicher Aufwand für die Wartung der Batterie verbunden.

US-A-5278888 offenbart ein Gefahrenmeldesystem, das dem Oberbegriff des Anspruchs 1 entspricht.

Ziel der vorliegenden Erfindung ist es deshalb, ein Gefahrenmeldesystem der eingangs genannten Art so zu gestalten, daß das Übertragungsgerät nicht nur völlig unabhängig vom Versorgungsnetz des zu überwachenden Objektes ist, sondern darüber hinaus auch praktisch keine Wartung benötigt.

Erfindungsgemäß wird dieses Ziel durch ein Gefahrenmeldesystem nach Anspruch 1 erreicht.

Die Erfindung macht sich dabei die Erkenntnis zunutze, daß die üblichen Kommunikationsnetzwerke, beispielsweise ISDN, die Möglichkeit bieten, zur Energieversorgung angeschlossener Endgeräte elektrische Leistung bis zu einer vorgegebenen Obergrenze, beispielsweise 380 mW, zu entnehmen. Das bedeutet, daß die Übertragungseinrichtung des erfindungsgemäßen Gefahrenmeldesystems ebenso wie ein Telefon ohne eigenen Netzanschluß seine Energie direkt aus dem Kommunikationsnetz bezieht. Damit erfüllt aber dieses Gerät nicht nur optimal die Anforderungen der Feuerwehrbestimmungen bezüglich des Funktionserhalts des Übertragungsgeräts im Brandfalle, sondern es ist durch den Wegfall der Batterie auch so gut wie wartungsfrei. Ein weiterer Vorteil besteht auch darin, daß der Aufwand einer separaten Stromversorgung einschließlich einer Zuleitung aus dem 230 V-Netz mit der erforderlichen Absicherung eingespart wird.

Selbstverständlich muß die Schaltung der Übertragungseinrichtung so ausgelegt werden, daß die zulässige Energieentnahme aus dem Kommunikationsnetz nicht überschritten wird. Dies ist jedoch mit entsprechend miniaturisierten Bauelementen ohne weiteres möglich. In diesem Zusammenhang ist es in einer Weiterbildung der Erfindung auch möglich, daß die Übertragungseinrichtung einschließlich ihrer Stromversorgungsschaltung in einem gemeinsamen Gehäuse mit einem Druckknopf-Feuermelder angeordnet wird, was eine zusätzliche Einsparung an Raum und Montageaufwand bedeutet. Darüber hinaus ist es aber auch möglich, in dem selben Gehäuse unter Umständen auch die Netzabschlußeinheit des Kommunikationsnetzes mit unterzubringen, wenn das Meldergehäuse bedarfsweise in der Größe angepaßt wird.

Die Erfindung wird nachfolgend an Ausführungsbeispielen anhand der Zeichnung näher erläutert. Es zeigt
Figur 1 ein erstes Blockschaltbild eines Beispielgebenden Gefahrenmeldesystems mit einem Übertragungsgerät und einem einzelnen Melder und
Figur 2 das Blockschaltbild eines Erfindungsgemäßen Gefahrenmeldesystems mit einer an die Übertragungseinrichtung angeschlossenen Brandmeldeanlage.

Figur 1 zeigt im Blockschaltbild ein Gefahrenmeldesystems, beispielshalber als Feuermeldesystem mit einem von Hand zu betätigenden Melder M1, einer Übertragungseinrichtung UE, einem Kommunikationsnetz KN und einer Meldezentrale FZ, die im vorliegenden Beispiel eine Feuerwehrzentrale ist.

Das Kommunikationsnetz KN, das hier nur angedeutet ist, ist an seinen dargestellten Enden jeweils mit einer Netzabschlußeinheit NA versehen, die den Anschluß von Endgeräten ermöglicht. Ist das Netz beispielsweise ein ISDN-Netz, so erfolgt der Abschluß jeweils mit dem so genannten NTBA-Gerät (Network Termination Basic Access). In der Zentrale FZ ist auf diese Weise eine Alarmerkennungseinrichtung AE an das Kommunikationsnetz angeschlossen, während an dem anderen Ende die erfindungsgemäße Übertragungseinrichtung UE an die Netzabschlußeinheit NA angeschaltet ist. In der Übertragungseinrichtung ist die eigentliche Übertragungsschaltung, vorzugsweise ein Mikrocontroller MC, so ausgelegt, daß er beispielsweise ein Meldesignal m1 von dem Melder M1 auswertet und in Form eines Alarmsignals AL auf das Kommunikationsnetz gibt und an die Auswerteeinrichtung AE in der Zentrale FZ adressiert. Umgekehrt können Steuersignale MS auch von der Zentrale FZ über das Kommunikationsnetz KN in die Übertragungseinrichtung übertragen werden.

Die Übertragungseinrichtung UE enthält ferner eine Energieversorgungsschaltung EV, die im wesentlichen einen schematisch dargestellten Übertrager TR beinhaltet. Dieser ist primärseitig mit an die Netzabschlußeinheit NA angeschaltet und entnimmt dieser den Versorgungsstrom Iᵥ für die Übertragungseinrichtung UE.

In Figur 2 ist eine Ausführungsform schematisch gezeigt. Auch in diesem Fall ist die Übertragungseinrichtung UE zusammen mit ihrer Energieversorgungsschaltung EV über die Netzabschlußeinheit an das Kommunikationsnetz KN angeschlossen. Zusätzlich ist in diesem Fall jedoch in der Übertragungseinrichtung eine Schnittstelle SS vorgesehen, über die eine Brandmeldeanlage BMA mit einer Mehrzahl von Meldern angeschaltet werden kann. Ein Meldersignal m2 von der Brandmeldeanlage BMA wird somit über die Schnittstelle SS und den Mikrocontroller MC in ein Alarmsignal AL umgewandelt und auf das Kommunikationsnetzwerk KN gegeben. Fällt die Brandmeldeanlage BMA aus, so ist immer noch die Möglichkeit vorhanden, über den Melder M1 ein Alarmsignal zu erzeugen.

Durch entsprechende Gestaltung der Schnittstelle SS ist es weiterhin möglich, auch bestimmte Informationen von den einzelnen Meldern der Meldeanlage BMA über die Übertragungseinrichtung zur Zentrale FZ zu geben. Umgekehrt können über die entsprechend ausgerüstete Schnittstelle SS auch Steuersignale von der Zentrale an die Meldeanlage BMA bzw. an ihre einzelnen Melder gegeben werden.

Es ist möglich, die Übertragungseinrichtung samt der Energieversorgungsschaltung EV in einem Gehäuse G1 bzw. G2 unterzubringen, das das Gehäuse eines Druckknopfmelders M1 ist. Wenn, wie in Figur 2 angedeutet, auch die Netzanschlußeinheit NA mit in dem Gehäuse untergebracht werden soll, wird dieses Gehäuse (G2 + G2') etwas größer in seinen Abmessungen sein als ein normaler Druckknopfmelder. Die Einsparung an Platz für ein zweites Gehäuse und an zusätzlichen Montagearbeiten rechtfertigt es jedoch, in diesem Fall die Gehäuseabmessungen des Druckknopfmelders zu ändern.

## Patentansprüche

1. Gefahrenmeldesystem
- mit einer Meldeanlage (BMA), die mit einer Mehrzahl von Meldern ausgestattet ist,
- mit mindestens einem ein Alarmsignal auslösenden zusätzlichen Melder (MI),
- mit einem Niederspannungs-Kommunikationsnetz (KN) zur Übertragung des Alarmsignals und von Meldersignalen (m2) der Meldeanlage an eine Empfangsstation (AE) und
- einer Übertragungseinrichtung (UE) zur Übergabe des Alarmsignals von dem mindestens einen zusätzlichen Melder (M1) bzw. der Meldersignale (m2) in das Kommunikationsnetz (KN), wobei die Meldeanlage (BMA) über eine Schnittstelle (SS) an die Übertragungseinrichtung (UE) angeschlossen ist,
**dadurch gekennzeichnet, dass** der zusätzliche Melder ein von Hand zu betätigender Melder (M1) ist, und dass die Übertragungseinrichtung (UE) eine Stromversorgungsschaltung (EV) mit einem Überträger (TR) aufweist,
der primärseitig an die Spannung des Kommunikationsnetzes angeschaltet ist und sekundärseitig die Versorgungsspannung für die Übertragungseinrichtung (UE) liefert.

2. System nach Anspruch 1,
**dadurch gekennzeichnet, dass** der zusätzliche Melder (M1) ein mechanisch betätigbares elektrisches Schaltelement enthält.

3. System nach Anspruch 1 oder 2,
**dadurch gekennzeichnet, dass** die Übertragungseinrichtung (UE) samt der Stromversorgungseinrichtung (EV) mit dem zusätzlichen Melder (M1) in einem gemeinsamen Gehäuse (GI;G2) angeordnet ist.

4. System nach Anspruch 3,
**dadurch gekennzeichnet, dass** ein Netzabschlussgerät (NA) zusätzlich in dem gemeinsamen Gehäuse (G1;G2) angeordnet ist.

5. System nach Anspruch 1 bis 4,
**dadurch gekennzeichnet, dass** die Schnittstelle (SS) derart ausgebildet ist, dass sie zusätzlich zu Meldersignalen (m2) auch wahlweise Einzelinformationen der in der Meldeanlage (BMA) angeschalteten Melder an die Zentrale (FZ) zu übertragen vermag.

6. System nach Anspruch 1 bis 5,
**dadurch gekennzeichnet, dass** über die Schnittstelle (SS) Steuerbefehle von der Zentrale (FZ) in die Meldeanlage (BMA) bzw. zu einzelnen Meldern der Meldeanlage übertragen werden.

## Claims

1. Danger signaling system
- with a fire alarm system (BMA), equipped with a plurality of detectors,
- with at least one additional detector (M1) triggering an alarm signal,
- with a low-voltage communication network (KN) for transmission of the alarm signal and of detector signals (m2) of the fire alarm system to a receive station (AE) and
- a transmission device (UE) for transfer of the alarm signal of the at least one additional detector (M1) or the detector signals (m2) into the communication network (KN), with the fire alarm system (BMA) being connected via an interface (SS) to the transmission device (UE),
**characterized in that** the additional detector is a manually-actuated call point (M1), and that the transmission device (UE) has a power supply circuit (EV) with a transformer (TR),
which is connected on the primary side to the voltage of the communication network and on the secondary side delivers the supply voltage for the transmission device (UE) .

2. System according to claim 1,
**characterized in that** the additional detector (M1) contains a mechanically actuatable electrical switching element.

3. System according to claim 1 or 2,
**characterized in that** the transmission device (UE) along with the power supply unit (EV) is arranged in a shared housing (G1; G2) with the additional detector (M1).

4. System according to claim 3,
**characterized in that** a network termination unit (NA) is additionally housed in the shared housing (G1; G2).

5. System according to claim 1 to 4,
**characterized in that** the interface (SS) is embodied so that, in addition to detector signals (m2), it is also capable of transmitting individual information of the detectors connected in the fire alarm system (BMA) to the control centre (FZ).

6. System according to claim 1 to 5,
**characterized in that** control commands are transmitted from the control centre (FZ) into the fire alarm system (BMA) or to individual detectors over the interface (SS).

## Revendications

1. Système avertisseur de danger comprenant
- une installation d'avertissement (BMA), qui est équipée d'une pluralité d'avertisseurs,
- au moins un avertisseur (M1) supplémentaire déclenchant un signal d'alarme,
- un réseau de communication basse tension (KN) pour la transmission du signal d'alarme et de signaux d'avertisseur (m2) de l'installation d'alarme à une station de réception (AE) et
- un dispositif de transmission (UE) pour le transfert du signal d'alarme de l'au moins un avertisseur (M1) supplémentaire resp. des signaux d'avertisseur (m2) dans le réseau de communication (KN), l'installation d'avertissement (BMA) étant raccordée par une interface (SS) au dispositif de transmission (UE),
**caractérisé en ce que** l'avertisseur supplémentaire est un avertisseur à actionner manuellement (M1), et **en ce que** le dispositif de transmission (UE) présente un circuit d'alimentation électrique (EV) avec un transmetteur (TR), qui est raccordé côté primaire à la tension du réseau de communication et fournit côté secondaire la tension d'alimentation pour le dispositif de transmission (UE).

2. Système selon la revendication 1,
**caractérisé en ce que** l'avertisseur (M1) supplémentaire contient un élément de commutation électrique pouvant être actionné mécaniquement.

3. Système selon la revendication 1 ou 2,
**caractérisé en ce que** le dispositif de transmission (UE) avec le dispositif d'alimentation électrique (EV) est disposé avec l'avertisseur (M1) supplémentaire dans un boîtier (G1 ; G2) commun.

4. Système selon la revendication 3,
**caractérisé en ce qu'**un appareil de terminaison de réseau (NA) est disposé en supplément dans le boîtier (G1 ; G2) commun.

5. Système selon les revendications 1 à 4,
**caractérisé en ce que** l'interface (SS) est conçue de telle sorte qu'elle est en mesure de transmettre, en supplément des signaux d'avertisseur (m2), également en option des informations individuelles des avertisseurs raccordés dans l'installation d'avertissement (BMA) à la centrale (FZ).

6. Système selon les revendications 1 à 5,
**caractérisé en ce que** des instructions de commande sont transmises par l'interface (SS) de la centrale (FZ) à l'installation d'avertissement (BMA) resp. à des avertisseurs individuels de l'installation d'avertissement.
